# FASCICULE DE BREVET EUROPEEN

(11) **EP 1 388 028 B1**
(45) Date de publication et mention de la délivrance du brevet: **10.08.2011**
(21) Numéro de dépôt: 01927550.2
(22) Date de dépôt: 11.05.2001
(51) Int. Cl.: G04B 19/06, G04B 45/00

(54) **PIECE D'HORLOGERIE MUNIE D'UN CADRAN INTERCHANGEABLE**
UHR MIT EINEM AUSWECHSELBAREN ZIFFERBLATT
TIMEPIECE PROVIDED WITH INTERCHANGEABLE DIAL

(43) Date de publication de la demande: 11.02.2004
(73) Titulaire: Marchand, Jacques, 2300 La Chaux-de-Fonds (CH)
(72) Inventeur: HURNI, David, 2017 Boudry (CH); MARCHAND, Jacques, 2300 La Chaux-de-Fonds (CH)
(74) Mandataire: P&TS Patents & Technology Surveys SA
(86) Numéro de dépôt international: PCT/CH2001/000291
(87) Numéro de publication internationale: WO 2002/093271

(56) Documents cités:
- CH-A- 501 258
- US-A- 5 793 710
- US-A- 6 118 735

## Description

La présente invention concerne une pièce d'horlogerie, notamment une montre bracelet, dont le cadran peut être échangé. Elle concerne aussi un cadran prévu pour une pièce d'horlogerie à cadran interchangeable.

Le cadran d'une montre est l'une des pièces maîtresse par laquelle l'aspect esthétique de la montre est déterminé. En conséquent plutôt que posséder plusieurs montres différentes, il peut être intéressant pour l'utilisateur de pouvoir changer le cadran de sa montre afin d'en modifier l'aspect selon les circonstances et la mode. Ainsi le possesseur d'une montre selon l'invention pourra avoir par exemple un cadran rappelant le sport qu'il pratique, de même qu'un autre cadran adapté à son travail et encore d'autres cadrans prévus pour d'autres circonstances de sa vie.

Plusieurs essais ont été faits afin de proposer des montres de ce type. Par exemple les documents FR-A-2.746.499 et US-A-6.118.735 décrivent chacun une pièce d'horlogerie comportant une fente latérale permettant d'enfiler ou retirer un cadran amovible. Dans les pièces de ce type, la fente reste d'une part toujours visible, ce qui est peu esthétique et d'autre part reste toujours accessible et au moins partiellement ouverte, ce qui permet l'entrée d'humidité et de poussières sous le verre de la montre. Par ailleurs, les systèmes de fixation du cadran au boîtier étant très sommaires et peu fiables le risque de perdre le cadran en agitant le poignet n'est pas négligeable.

Les montres décrites dans FR-A-2.614.443, et US-A-4.660.992 comprennent une portion latérale de carrure montée de manière pivotante par une extrémité sur le reste de la carrure, de manière à dégager ou cacher une fente latérale d'introduction ou de retrait du cadran. Si l'aspect esthétique est mieux soigné que dans les montres précédentes, la fixation d'une portion relativement importante de la carrure sur le reste de la carrure au moyen d'une charnière de faibles dimensions est un point faible de ce genre de montres. En effet, dès que la carrure est ouverte, et vu l'importance du bras de levier présenté par la portion latérale ouverte de cette carrure sur la charnière, on obtient très rapidement une déformation de cette dernière, ce qui conduit à l'impossibilité de refermer la montre. Par ailleurs un tel dispositif ne permet pas de facilement rendre étanche la fente d'introduction du cadran.

Le brevet CH501258 décrit un cadran interchangeable qui consiste en une plaque introduite dans une fente. La plaque est maintenue dans son logement grâce à une languette élastique munie d'un ergot auquel correspond un cran dans le boîtier. Le bord de la plaque ne garantit toutefois pas l'étanchéité de la fente.

Le brevet US-5,793.710 décrit une montre dont le cadran interchangeable est souple et est muni d'une fente étroite déformable pour le passage du canon de l'aiguillage. Ce mode de faire risque fort d'endommager le canon de l'aiguillage si le cadran est souvent changé, D'autre part, vu que le cadran est souple et peut facilement se déformer, ce dispositif nécessite l'interposition d'une protection transparente entre le cadran et les aiguilles afin de protéger ces dernières. Le dispositif de fermeture décrit dans ce document comprend deux fixations élastiques disposées aux deux extrémités d'une portion de carrure détachable à laquelle le cadran interchangeable est fixé. Cette disposition est d'emploi compliqué, dans la mesure où il est nécessaire d'actionner simultanément deux poussoirs de très faibles dimensions.

Un premier but de l'invention est donc de proposer une pièce d'horlogerie munie d'un cadran interchangeable, améliorée relativement à celles connues.

Un autre but de l'invention est de proposer une pièce d'horlogerie munie d'un cadran interchangeable dont le dispositif d'échange de cadran peut être rendu étanche afin d'empêcher la pénétration d'humidité aussi bien que de poussière.

Un autre but de l'invention est de proposer une pièce d'horlogerie munie d'un cadran interchangeable dont le dispositif d'échange de cadran est solide et fiable.

Un autre but de l'invention est de proposer une pièce d'horlogerie munie d'un cadran interchangeable dont le dispositif de fixation du cadran est simple, faciale d'emploi et fiable.

Un autre but de l'invention est de proposer une pièce d'horlogerie munie d'un cadran interchangeable de haute valeur esthétique,

Enfin, encore un autre but de l'invention est de proposer un cadran interchangeable prévu pour une pièce d'horlogerie à cadran interchangeable.

Ces différents buts sont obtenus par une pièce d'horlogerie possédant les caractéristiques mentionnées dans la revendication 1. Des variantes et formes d'exécution particulières sont décrites dans les revendications dépendantes.

Plusieurs formes d'exécution particulières d'une pièce d'horlogerie à cadran interchangeable sont décrites ci-dessous, cette description étant à considérer en regard du dessin annexé comportant les figures où :
la figure 1 représente une vue en perspective d'une montre à cadran interchangeable selon une première forme d'exécution de l'invention,
la figure 2 représente une vue en plan d'un cadran interchangeable d'une première forme, associé à un moyen de fixation selon la première forme d'exécution de l'invention,
la figure 3 représente une vue de côté du cadran de la figure précédente,
la figure 4 représente une vue en coupe d'une montre à cadran interchangeable selon l'invention,
la figure 5 représente une autre forme d'exécution d'un dispositif de fixation d'un cadran interchangeable,
la figure 6 représente encore une autre forme d'exécution d'un dispositif de fixation d'un cadran interchangeable,
la figure 7 représente encore une autre forme d'exécution d'un dispositif de fixation d'un cadran interchangeable,
la figure 8 représente encore une autre forme d'exécution d'un dispositif de fixation d'un cadran interchangeable,
la figure 9 représente encore une autre forme d'exécution d'un dispositif de fixation d'un cadran interchangeable, et
la figure 10 représente différentes formes d'un cadran interchangeable.
La figure 1 représente une montre 1 vue en perspective, la montre étant ici de forme carrée et comprenant notamment une carrure 10, deux cornes 11 de fixation d'un bracelet (non représenté) sur chacun de deux côtés opposés de la carrure, éventuellement une couronne de remontage 12, un verre 13 et un jeu d'aiguilles 14. Le cadran 2 de la montre 1 est interchangeable, c'est-à-dire que la plaque 20 formant le cadran et visible à travers le verre 13 peut être retirée par un côté de la carrure, ici le côté opposé à celui muni de la couronne de remontage 12, et être échangée contre une autre plaque 20 ayant par exemple un autre décor que celui de la plaque qui a été retirée. La plaque de cadran 20 est attachée à des moyens 3 de positionnement et de fixation du cadran interchangeable 2 dans la montre 1, dont plusieurs formes d'exécution seront décrites plus bas. Un moyen d'actionnement 35 permet de libérer le moyen de positionnement et de fixation 3 du reste de la montre, respectivement de fixer ces deux parties ensemble. Un porte-marque 19, dont l'utilité sera aussi décrite plus bas est visible à travers le verre 13.

Les figures 2 et 3 représentent un cadran interchangeable 2 constitué d'une plaque de cadran 20 ayant une première forme, associé à un moyen de positionnement et de fixation 3 selon une première forme d'exécution.

La plaque 20 est ici de forme extérieure essentiellement quadrangulaire, prévue pour un cadran de forme carrée ou rectangulaire et comprend une ouverture 21 sous la forme d'une large fente dont les bordures 210 sont parallèles, pour le passage du canon des aiguilles comme on le verra plus loin.

Le moyen de positionnement et de fixation 3 représenté ici est constitué d'une portion de la carrure ayant ici la forme d'un barreau 30, essentiellement parallélépipédique, muni sur sa face 300 tournée vers le cadran interchangeable 2 d'une pièce de fixation 31 sur laquelle la plaque cadran 20 peut être fixée par sa bordure opposée à l'ouverture 21, par des moyens de fixation 32 permanents ou démontables. Le barreau 30 comprend une ouverture de forme appropriée 33, disposée sur sa face 300, ladite ouverture 33 étant destinée à coopérer avec un moyen de fermeture qui sera décrit plus bas en regard de la figure 4. Le moyen de positionnement et de fixation 3 peut être favorablement complété d'un moyen d'étanchéité 34, ici un joint O-Ring disposé dans une rainure aménagée dans la face 300 du barreau 30 portant la pièce de fixation 31 et/ou dans une rainure aménagée dans ladite pièce de fixation 31.

La figure 4 représente une montre 1, vue en coupe, ladite montre étant munie d'un cadran interchangeable 2 comme décrit ci-dessus.

En plus des éléments décrits en regard de la figure 1, la montre 1 comprend un mouvement 15, de type mécanique ou électronique, par exemple à quartz, un couvre-mouvement 16 dont l'utilité de la forme particulière sera décrite plus bas, portant un réhaut 17 fixé de manière conventionnelle sous le verre 13 et son cercle d'armage 130, ainsi qu'un cercle d'emboîtage 18 chargé de maintenir en place le mouvement 15 et le couvre-mouvement 16. La montre est complétée d'un porte-marque 19, destiné à cacher l'ouverture 21 de la plaque cadran 20, fixé de manière conventionnelle, par exemple par des pieds 191 introduits dans les logements idoines du couvre-mouvement 16.

Sur la figure 4, on voit que le côté 100 de la carrure 10, opposé au côté muni de la couronne de remontage 12 comprend un premier logement 101 pour loger la portion de carrure détachable, respectivement le barreau 30 du moyen de positionnement et de fixation 3, un deuxième logement 102 attenant au premier logement 101, pour loger la pièce de fixation 31 ainsi qu'une fente 103, disposée sur la face du logement 102 tournée vers le centre de la montre, pour la passage de la plaque de cadran 20. Une fente correspondante 170 est aménagée dans le réhaut 17, pour le même usage.

Pour l'introduction d'un cadran interchangeable 2 dans une montre 1, on insère tout d'abord l'extrémité libre de la plaque de cadran 20 dans le premier logement 101, puis dans le deuxième logement 102 puis dans les fentes 103 et 170 pour le faire ensuite glisser au dessus du couvre mouvement 16. Ce glissement se poursuit jusqu'à ce qu'une portion du moyen de positionnement et de fixation 3 arrive en butée contre une portion correspondante de la carrure 10 ou d'une autre portion de la montre 1. A cet effet, on peut avoir au moins une portion de la face 300 du barreau 30 tournée vers le centre de la montre 1 prévue pour faire butée de fin de course contre au moins une portion de la face 104 tournée vers l'extérieur du logement 101. On peut aussi avoir au moins une portion de la face 310 de la pièce de fixation 31 tournée vers le centre de la montre 1 prévue pour faire butée de fin de course contre au moins une portion 180 du cercle d'emboîtage 18. Ainsi, la pénétration de la plaque de cadran 20 dans la montre 1 est limitée uniquement par une surface d'appui, 300 ou 310 du moyen de positionnement et de fixation 3, aucune portion de la plaque de cadran 20 n'étant sollicitée à cet effet.

Le moyen de fermeture 35 de cette forme d'exécution est constitué d'un poussoir 350 logé dans une creusure 105 disposée ici sur la portion supérieur de la portion 100 de la carrure 10. Le poussoir 350 est relié à une pièce de fermeture 36 de forme appropriée et faisant office de loquet, permettant, en coopération avec l'ouverture 33 aménagée dans le barreau 30, de bloquer le cadran interchangeable 2 en position montée sur la montre 1. Dans l'exemple représenté, l'assemblages poussoir 350 et pièce de fermeture 36 est monté sur un moyen à ressort, par exemple un ou plusieurs ressorts à boudin 360. La pièce de fermeture 36 comprend notamment un première face inclinée 361 destinée à coopérer avec une face 331 de même inclinaison de l'ouverture 33 ainsi qu'une face d'arrêt 362 destinée venir en arrêt contre un face correspondante 332 de l'ouverture 33. On comprend que par ce dispositif, en pressant sur le poussoir 350, on presse le ou les ressorts 360, libérant la face 362 de sa position de blocage, permettant d'extraire le barreau 30 respectivement le cadran interchangeable 2. Lors de l'introduction du cadran 2, les faces inclinées 361 et 331 coopèrent pour l'encliquetage du dispositif de fermeture 35. De manière avantageuse, l'assemblage poussoir 350 et pièce de fermeture 36 comprend au moins un joint 330 destiné à assurer l'étanchéité du dispositif. Lorsque la fermeture a été débloquée comme indiqué ci-dessus, le joint d'étanchéité 34 peut avoir l'élasticité suffisante pour pousser légèrement le barreau 30 hors de son logement afin de pouvoir le saisir et l'extraire complètement. Pour le cas où l'élasticité du joint ne serait pas suffisante pour cet effet, le dispositif est avantageusement complété d'un moyen à ressort, par exemple une lame ressort 37 agissant contrer la face 300 du barreau pour le pousser vers l'extérieur. Un moyen de prise, par exemple une saillie 370 (voir figure 2) ou une encoche, sur chacune des extrémités du barreau 30, permet de facilement le saisir sans risquer de le rayer.

La figure 4 montre une forme d'exécution où le poussoir 350 est disposé sur la face supérieure de la montre, respectivement la face comprenant le verre 13, mais il serait tout aussi possible de le disposer sur la face inférieure de la montre, comme suggéré en traits discontinus sur la figure 4.

Si nécessaire, afin d'améliorer l'étanchéité de la montre, il est possible de disposer un joint d'étanchéité 38 dans une rainure aménagée sur un pourtour du logement 101.

Sur la figure 4 on voit en outre que le couvre-mouvement 16 comprend un canon 160 entourant les axes de l'aiguillage 14, ce canon 160 comprenant une collerette 161 en forme de couronne circulaire, définissant un logement 162 compris entre la portion centrale du couvre-mouvement 16 et la face inférieure de la collerette 161, autour du canon 160. Par ailleurs, le réhaut 17 comprend, sur toute la portion de sa périphérie intérieure ne comprenant pas la fente d'introduction 170, un logement 171 destiné à recevoir les bordures périphériques extérieures de la plaque de cadran 20, dont on voit aussi une portion sur la figure 1. Un logement semblable 190, aussi partiellement visible sur la figure 1, est aménagé sur les deux côtés du porte-marque 19 jouxtant les bordures 210 de l'ouverture 21 de la plaque de cadran 20. Les logements 162, 171 et 190 décrits ci-dessus sont dimensionnés de manière à ce qu'aucune portion de la plaque de cadran 20 ne vienne en butée de fin de course contre une quelconque portion de l'un de ces logements. La fonction de ces logements est double, premièrement d'empêcher un mouvement de bombage de la plaque de cadran 20 en limitant le déplacement de celle-ci vers le verre de montre, la collerette 161 étant particulièrement destinée à éviter une déformation de la portion centrale de la plaque de cadran 20 qui pourrait alors entrer en contact avec les aiguilles 14, amenant à un endommagement soit d'une aiguille, soit de la plaque cadran. Par ailleurs, ces logements 162, 171 et 190 servent à cacher les bordures extrêmes de la plaque de cadran 20 ainsi que de l'ouverture 21, ce qui améliore l'effet esthétique du cadran vu à travers le verre 13.

Vu que la plaque de cadran 20 ne subit aucun effort mécanique ni aucun choc lors de son introduction ou de son retrait, cette plaque peut être aussi mince que désiré, pouvant même être en un matériau non rigide.

Une autre forme d'exécution d'un moyen de fermeture 35 est représentée à la figure 5.

Le bouton poussoir 351, de forme quelconque, mais ayant avantageusement la même forme qu'une couronne de remontage, est disposé en regard de la portion 100 de la carrure destinée à recevoir la portion détachable, respectivement le barreau 30 comme décrit précédemment. Le poussoir 351 peut être déplacé selon la flèche, entraînant une pièce en forme de loquet 364, coulissante dans deux rainures 301 et 106 aménagées respectivement dans le barreau 30 et la portion de carrure 100. Le loquet 364 et la rainure 106 sont formés de telle manière que pour une position du loquet 364 dans la rainure 106, le barreau 30 est bloqué en position contre la portion de carrure 100 alors que pour une autre position du loquet 364, le barreau 30 est débloqué permettant le retrait du cadran interchangeable. Le barreau 30 peut comprendre en outre un logement 302 pour un ressort et une pièce de coulissement permettant de conserver le dispositif en position de blocage.

Selon encore une autre forme d'exécution du moyen de fermeture 35 montré à la figure 6, le poussoir 352 est pivotant autour d'un axe monté dans le barreau 30, l'extrémité opposée dudit axe portant un loquet 365. Comme précédemment, la portion de carrure 100 comporte un logement 107 de forme telle que pour une position angulaire du loquet 365 le barreau 30 est bloqué en position contre la portion de carrure 100 alors que pour une autre position angulaire du loquet 365, le barreau 30 est débloqué permettant le retrait du cadran interchangeable. Le barreau 30 peut comprendre en outre un logement 303 pour un dispositif à ressort permettant de conserver le dispositif en position de blocage. De manière avantageuse, le poussoir 352 aura la même forme que la couronne de remontage qui lui fait face.

La figure 7 montre un moyen de fermeture 35 actionnable depuis le fond de la montre. Un loquet 366 est apte à pivoter dans un logement 304 du barreau 30 entre une position de fermeture, comme représenté sur la figure et une position d'ouverture où le barreau 30 est désolidarisé du la portion de carrure 100. De manière avantageuse, l'axe 353 portant le loquet 366 affleure du fond de la boîte de montre et comporte une rainure de manière à pouvoir être actionné par un tournevis.

De manière avantageuse, les moyens de fermeture 351, 352 et 353 qui viennent d'être décrits sont aussi munis de moyens d'étanchéité connus de la technique, tels que joints ou capots anti-poussière, et non représentés sur les figures.

Dans la forme d'exécution de la figure 8, le moyen de fermeture 35 est constitué par une lunette pivotante 110 montée de manière connue sur la portion supérieure de la carrure 10 entourant le verre de montre. La lunette pivotante comprend une ouverture 111, correspondant avec une creusure 112. Un plot en saillie 367 est monté sur la face supérieure du barreau 30. Selon une première position de rotation de la lunette il est possible d'introduire le plot 367 dans l'ouverture 111, puis après avoir poussé le barreau 30 en position d'appui contre la portion de carrure 100, de faire pivoter la lunette afin de bloquer le plot 367 dans la creusure 112. Le mouvement contraire permet de débloquer le barreau 30, respectivement le cadran interchangeable.

La figure 9 montre encore un autre moyen de fermeture 35 actionné directement par la couronne de remontage 12. Une pression sur la couronne 12 actionne le levier 354, qui pivote autour de l'axe 355 pour libérer le tenon 368 monté en saillie sur le barreau 30, Le levier 354 est maintenu en position de blocage par un ressort. La forme de l'extrémité du levier 354 coopérant avec le tenon 368 est telle que lors de l'introduction du cadran interchangeable dans la montre, le tenon 368 repousse le levier 354 qui vient ensuit le bloquer sous l'effet du ressort. De préférence, la tige de la couronne 12 est aussi munie des moyens d'étanchéité habituels.

Selon la forme d'exécution de la figure 9, on agit par pression sur la couronne de remontage 12 pour le déblocage du cadran interchangeable ; d'autres variantes d'exécution sont évidemment envisageable où un autre mouvement doit être imprimé à la couronne 12 pour ce déblocage.

Dans les exemples des figures 7, 8 et 9, la montre est de forme circulaire ; en conséquent la portion de carrure détachable 30 n'a plus une forme de barreau comme précédemment, mais une forme de segment de couronne.

La figure 10 montre, à titre d'exemple non limitatif, quelques formes possibles de la plaque de cadran 20. La plaque de gauche est semblable à celle décrite aux figures 2 et 3, de forme quadrangulaire et comportant une ouverture 21 dont les deux bordures sont parallèles. La plaque 20 représentée au centre est prévue pour un cadran circulaire ; elle possède une ouverture 21 dont les deux bordures 210 sont obliques entre elles. La plaque 20 de droite possède une ouverture 21 en forme d'arc de courbe. On doit comprendre ici que l'on peut avoir une plaque de cadran 20 adaptée à la forme de la montre, par exemple quadrangulaire, ronde ou de n'importe quelle forme dans laquelle une découpe 21, elle aussi de n'importe quelle forme convenable est aménagée pour le passage du canon des aiguilles, la forme de la découpe 21 étant adaptée à celle du porte-marque fixé au couvre-mouvement.

De préférence, le possesseur d'une montre à cadran interchangeable se procurera une pluralité de plaques cadran 20, de forme adaptée à celle de sa montre, chacune desdites plaques portant un décor et/ou un marquage différent. Par les moyens de fixation 32 il lui est possible d'installer une nouvelle plaque de cadran 20 sur un moyen de fixation 3, selon l'une ou l'autre des formes d'exécution décrites précédemment puis de glisser ce nouveau cadran dans la montre comme décrit.

## Revendications

1. Pièce d'horlogerie(1) a cadran interchangeable comprenant:
une portion de carrure détachable (30) pouvant être désolidarisée du reste de la carrure (10),
un cadran interchangeable (20) fixé à ladite portion de carrure détachable, et
un seul moyen d'actionnement (35) d'un moyen de fixation (3) de ladite portion de carrure détachable (30) sur le reste de ladite carrure (10),
**caractérisée en ce que**
ledit moyen de fixation est constitué d'une pièce de fixation (367 ; 368) fixée à la portion de carrure détachable (30) et destinée à coopérer avec un moyen d'actionnement (110; 12) faisant partie intégrante de ladite pièce d'horlogerie,
et **en ce que** ladite pièce d'horlogerie comprend au moins un moyen d'étanchéité (34,38) de la portion de carrure détachable (30) relativement au reste de ladite carrure (10).

2. Pièce d'horlogerie selon la revendication 1, **caractérisée en ce que** le moyen de fixation est constitue d'un loquet (36 ; 364 ; 365 ;366) coopérant avec un logement (33 ; 106 ; 107 ; 304) de telle manière que, pour une première position du loquet dans le logement, la portion de carrure détachable (30) est fixée au reste de la carrure et pour une deuxième position du loquet dans le logement, la portion de carrure détachable est libre relativement au reste de la carrure.

3. Pièce d'horlogerie selon la revendication 2, **caractérisée en ce que** le loquet (36 ; 366) est disposé sur une portion fixe de la carrure (100) alors que ledit logement (33 ; 304) est aménagé dans ladite portion détachable de la carrure (30).

4. Pièce d'horlogerie selon la revendication 2, **caractérisée en ce que** le loquet (364 ;365) est disposé sur ladite portion détachable de la carrure (30) alors que ledit logement (106 ;107) est aménagé dans une portion fixe de la carrure (100).

5. Pièce d'horlogerie selon la revendication 3, **caractérisée en ce que** le moyen d'actionnement (35) du loquet (36) est un poussoir (350) disposé sur une face supérieure ou inférieure de la portion fixe de la carrure (100) et agissant par pression sur ledit loquet.

6. Pièce d'horlogerie selon la revendication 3, **caractérisée en ce que** le moyen d'actionnement (35) du loquet (366) est une tige pivotante (353) débouchant sur une portion du fond de boîtier et munie d'une rainure pour être actionnée en rotation par un tournevis.

7. Pièce d'horlogerie selon la revendication 4, **caractérisée en ce que** le loquet (364) est actionné en déplacement rectiligne par un bouton poussoir (351)

8. Pièce d'horlogerie selon la revendication 4, **caractérisée en ce que** le loquet (365) est actionné en pivotement par un bouton rotatif (352).

9. Pièce d'horlogerie selon l'une des revendications 7 ou 8, **caractérisé en ce que** ledit bouton poussoir (351) ou rotatif (352) a la forme d'une couronne de remontage.

10. Pièce d'horlogerie selon la revendication 1, **caractérisée en ce que** le moyen d'actionnement est constitué d'une lunette tournante (110) comprenant une ouverture (111) et un logement (112) aptes à recevoir ladite pièce de fixation (367) selon une première position angulaire de la lunette et à bloquer ladite pièce de fixation selon une deuxième position angulaire de la lunette, respectivement libérant et bloquant ladite portion de carrure détachable.

11. Pièce d'horlogerie selon la revendication 1, **caractérisée en ce que** le moyen d'actionnement est constitué de la couronne de remontage (12) de ladite pièce d'horlogerie, agissant par un moyen de transmission (354) sur ladite pièce de fixation (368) pour libérer ou bloquer ladite portion de carrure détachable selon la position de la couronne de remontage.

12. Pièce d'horlogerie selon l'une des revendications précédentes, **caractérisée en ce que** le moyen d'actionnement (35) comprend une garniture d'étanchéité (330).

13. Pièce d'horlogerie selon l'une des revendications précédentes, **caractérisée en ce qu'**elle comprend en outre un moyen à ressort (360 ; 302) apte à maintenir ledit moyen de fixation (3) en position de blocage de ladite portion de carrure détachable (30).

14. Pièce d'horlogerie selon l'une des revendications précédentes, **caractérisée en ce que** ladite portion de carrure détachable comprend au moins une surface d'appui (300,310) destinée à coopérer avec une surface d'appui correspondante (104,180) du reste de la pièce d'horlogerie afin de limiter le mouvement de pénétration du cadran afin d'empêcher toute action d'arrêt du mouvement de pénétration exercée directement sur ledit cadran.

15. Pièce d'horlogerie selon la revendication 14, **caractérisée en ce qu'**elle comprend en outre un verre de montre (13), un couvre-mouvement (15), un rehaut (17) disposé sur le pourtour du couvre-mouvement visible à travers le verre (13) ainsi qu'un porte-marque (19) disposé sur une portion du couvre-mouvement en regard du canon des aiguilles (14) opposée à celle jouxtant la portion détachable de la carrure (30), ledit rehaut ainsi que ledit porte-marque étant chacun munis d'une rainure périphérique (110,171,190) destinée à recevoir la bordure du cadran.

16. Pièce d'horlogerie selon la revendication 15, **caractérisée en ce que** le couvre-mouvement (16) comprend un canon (160) muni d'une collerette (161) de manière à créer un logement (162) destiné à recevoir une portion d'une ouverture (21) du cadran (20).

17. Pièce d'horlogerie selon l'une des revendications précédentes, **caractérisée en ce qu'**elle comprend en outre au moins un moyen à ressort (37) apte à extraire partiellement la portion de carrure détachable du reste de la carrure lorsque le moyen de fixation est actionné pour détacher ladite portion de carrure détachable.

18. Pièce d'horlogerie selon la revendication 1, **caractérisée en ce que** la portion de carrure détachable comprend un moyen de saisie (370) sur chacune de ses extrémités.

19. Pièce d'horlogerie selon l'une des revendications précédentes, **caractérisée en ce que** le cadran (20) est fixé à la portion de carrure détachable (30) par des moyens de fixation fixes ou démontables (31,32),

20. Pièce d'horlogerie selon l'une des revendications précédentes, **caractérisée en ce qu'**elle est conformée en montre-bracelet.

## Claims

1. Timepiece (1) with interchangeable dial, comprising:
a case body portion (30) allowing it to become disunited from the rest of said case body (10),
an interchangeable dial (20) associated to said removable case body portion, and
a single actuating means (35) of a fastening means (3) of said body portion (30) allowing it to become disunited from the rest of said case body (10),
**characterized in that**
said fastening means is constituted of a fastening piece (367; 368) fastened to the removable case body portion (30) designed to work with an actuating means (110; 2) that is an integral part of said timepiece;
and **in that** it comprises at least one tightening means (34, 38) of the removable case body portion (30) relative to the rest of the casing (10).

2. The timepiece of claim 1, **characterized in that** said fastening means is constituted of a latch (36; 364; 365; 366) working with a lodging (33; 106; 107; 304) in such a manner that for a first position of the latch in the lodging, the removable case body portion (30) is fastened to the rest of the case body and for a second position of the latch in the lodging, the removable case body portion is free relative to the rest of the case body.

3. The timepiece of claim 2, **characterized in that** said latch (36; 366) being placed on a fixed portion of the case body (100) whereas said lodging (33; 304) is provided in said removable portion of the case body (30).

4. The timepiece of claim 2, **characterized in that** the latch (364; 365) being placed on said removable portion of the case body (30) whereas said lodging (106; 107) is provided in a fixed portion of the case body (100).

5. The timepiece of claim 3, **characterized in that** the actuating means (35) of the latch (36) being a push button (350) placed on an upper or lower side of the fixed portion of the case body (100) and acting by pressure on said latch.

6. The timepiece of claim 3, **characterized in that** the actuating means (35) of the latch (366) being a pivoting rod (353) reaching a portion of the casing bottom and provided with a groove allowing it to be actuated in rotation by a screwdriver.

7. The timepiece of claim 4, **characterized in that** the latch (364) being actuated in rectilinear displacement by a push button (351).

8. The timepiece of claim 4, **characterized in that** the latch (365) being actuated in rotation by a rotation button (352).

9. The timepiece of claim 7 or 8, **characterized in that** push buton (351) or rotation button (352) having the shape of a winding crown.

10. The timepiece of claim 1, **characterized in that** the actuating means being constituted of a turning bezel (110) comprising an opening (111) and a lodging (112) capable of receiving said fastening piece (367) according to a first angular position of the bezel and to lock said fastening piece according to a second angular position of the bezel, respectively freeing and locking said removable case body portion.

11. The timepiece of claim 1, **characterized in that** the actuating means being constituted of a winding crown (12) of said timepiece, acting through a transmission means (354) on said fastening piece (368) to free or lock said removable case body portion according to the position of the winding crown.

12. The timepiece of one of the preceding claims **characterized in that** the actuating means (35) comprising sealing fittings (330).

13. The timepiece of one of the preceding claims, **characterized in that** it comprises furthermore a spring means (360; 302) capable of holding said fastening means (3) in locking position of said removable case body portion (30).

14. The timepiece of one of the preceding claims, **characterized in that** said removable case body portion comprising at least one resting surface (300, 310) designed to work with a corresponding resting surface (104, 180) of the remaining timepiece in order to restrict the movement for inserting the dial in order to prevent any stopping of the insertion movement exerted directly onto said dial.

15. The timepiece of claim 14, **characterized in that** it comprises a watch glass (13), a movement cover (16), a flange (17) placed on the periphery of the movement cover visible through the glass (13) as well as a mark support (19) placed on a portion of the movement cover facing the axis of the hands (14) opposite that which adjoins the removable case body portion (30), said flange as well as said mark support being each provided with a peripheral groove (170, 171, 190) designed to receive the edge of the dial.

16. The timepiece of claim 15, **characterized in that** the movement cover (16) comprising a tube (160) provided with a collar (161) so as to create a lodging (162) designed to receive a portion of an opening (21) of the dial (20).

17. The timepiece of one of the preceding claims, **characterized in that** it comprises at least one spring means (37) capable of partially extracting the removable case body portion from the rest of the case body when the fastening means is actuated so as to remove said removable case body portion.

18. The timepiece of claim 1, **characterized in that** the removable case body portion comprising a grasping means (370) on each of its extremities.

19. The timepiece of one of the preceding claims, **characterized in that** the dial (20) being fastened to the removable case body portion (30) through permanent or detachable fastening means (31, 32).

20. The timepiece of one of the preceding claims, **characterized in that** it has the shape of a wristwatch.

## Patentansprüche

1. Uhr (1) mit einem austauschbaren Zifferblatt, umfassend:
ein Teil des Uhrengehäuses (30), welche von dem Rest des Uhrengehäuses (10) entfernt werden kann,
ein austauschbares Zifferblatt (20) assoziiert mit dem entfernbaren Teil des Uhrengehäuses, und
ein einziges Betätigungsmittel (35) eines Befestigungsmittels (3) von besagtem Teil des Uhrengehäuses (30), welche von dem Rest des Uhrengehäuses (10) entfernt werden kann,
**gekennzeichnet dadurch, dass**
besagte Befestigungsmittel aus einem Befestigungsteil (367; 368) bestehen, das an dem Teil des Uhrengehäuses (30) befestigt ist, ausgelegt, um mit einem Bestätigungsmittel (110; 2), welches ein integraler Teil der Uhr ist, zusammenzuarbeiten;
und **dadurch** dass es mindestens ein Straffungsmittel (34, 38) des entfernbaren Teil des Uhrengehäuses (30) relative zu dem Rest des Gehäuses (10) umfasst.

2. Uhr gemäss Anspruch 1, **gekennzeichnet dadurch, dass** besagte Befestigungsmittel aus einem Riegel (36; 364; 365; 366) bestehen, die mit einer Aufnahme (33; 106; 107; 304) derart zusammenarbeiten, dass in einer ersten Position des Riegels in der Aufnahme der entfernbare Teil des Uhrengehäuses (30) an den Rest des Uhrengehäuses befestigt ist, und in einer zweiten Position des Riegels in der Aufnahme der entfernbare Teil des Uhrengehäuses ist frei in relativ zu dem Rest des Uhrengehäuses.

3. Uhr gemäss Anspruch 2, **gekennzeichnet dadurch, dass** besagter Riegel (36; 366) auf einem festen Teil des Uhrengehäuses (100) platziert ist, wobei besagte Aufnahme (33; 304) auf dem entfernbaren Teil des Uhrengehäuses (30) platziert ist.

4. Uhr gemäss Anspruch 2, **gekennzeichnet dadurch, dass** der Riegel (364; 365) auf dem entfernbaren Teil des Uhrengehäuses (30) platziert ist, wobei besagte Aufnahme (106, 107) auf dem festen Teil des Uhrengehäuses (100) bereitgestellt wird.

5. Uhr gemäss Anspruch 3, **gekennzeichnet dadurch, dass** die Betätigungsmittel (35) des Riegels (36) ein Druckknopf (350) sind, die auf der Ober- oder Unterseite des festen Teils des Uhrengehäuses (100) platziert sind, und auf Druck auf den Riegel ausüben.

6. Uhr gemäss Anspruch 3, **gekennzeichnet dadurch, dass** die Betätigungsmittel (35) des Riegels (36) ein schwenkbares Rohr (353) sind, das ein Teil des Gehäusebodens erreicht, und eine Nut aufweist, die es erlaubt, durch einen Schraubendreher durch Drehung betätigt zu werden.

7. Uhr gemäss Anspruch 4, **gekennzeichnet dadurch, dass** der Riegel (364) gradlinig durch einen Druckknopf (351) betätigt wird.

8. Uhr gemäss Anspruch 4, **gekennzeichnet dadurch, dass** der Riegel (364) durch Rotation durch einen Drehknopf (352) betätigt wird.

9. Uhr nach einem der Ansprüche 7 oder 8, **gekennzeichnet**, dass der Druckknopf (351) oder der Drehknopf (352) die Form einer Windungskrone haben.

10. Uhr gemäss Anspruch 1, **gekennzeichnet dadurch, dass** die Betätigungsmittel aus einem drehenden Blende (110) bestehen, umfassend eine Öffnung (111) und eine Aufnahme (112), die fähig sind besagtes Befestigungsteil (367) gemäss einem ersten Winkelposition der Blende zu empfangen und besagtes Befestigungsteil gemäss einer zweiten Winkelposition der Blende zu schliessen, bzw. besagtes entfernbares Teil des Uhrengehäuses zu befreien und zu verschliessen.

11. Uhr gemäss Anspruch 1, **gekennzeichnet dadurch, dass** die Betätigungsmittelaus einer Wicklungskrone (12) der Uhr bestehen, die durch Übertragungsmittel (354) auf besagtes Befestigungsmittel (368) wirken, um besagtes Teil des Uhrengehäuses gemäss der Position der Wicklungskrone zu befreien oder zu verschliessen.

12. Uhr gemäss einem der vorhergehenden Ansprüche,
**gekennzeichnet dadurch, dass** die Betätigungsmittel (35) Dichtungen (330) umfassen.

13. Uhr gemäss einem der vorhergehenden Ansprüche,
**gekennzeichnet dadurch, dass** sie Federmittel (360, 302) umfasst, die fähig sind, besagte Befestigungsmittel (3) in der Verschlussposition von besagten entfernbaren Teil des Uhrengehäuses (30) zu halten.

14. Uhr gemäss einem der vorhergehenden Ansprüche,
**gekennzeichnet dadurch, dass** besagter entfernbarer Teil des Uhrengehäuses mindestens eine ruhende Oberfläche (300, 310) umfasst, die ausgelegt ist, um mit einer korrespondieren ruhenden Oberfläche (104, 180) von der verbleibenden Uhr zusammenzuarbeiten, um die Bewegung des Zifferblatts zu begrenzen, um ein Stoppen der Einsetzungsbewegung, das direkt auf besagtes Zifferblatt ausgeübt wird, zu verhindern.

15. Uhr gemäss Anspruch 14, **gekennzeichnet dadurch, dass** es weiter ein Uhrglas (13), eine Abdeckung des Uhrwerks (16), eine Flansch (17), der an der Peripherie der Abdeckung des Uhrwerks, das durch das Glass (13) sichtbar ist, als auch eine Markenunterstützung (19) umfasst, die auf einem Teil der Uhrwerkabdeckung in Richtung der Achse der Zeiger (14) platziert ist, gegenüberliegend was an den entfernbaren Teil des Uhrengehäuses (30) angrenzt, besagter Flansch so wie besagte Markenunterstützung sind jeweils mit einer rundumgeführten Nut (170, 171, 190) ausgestattet, die geeignet sind, um den Rand der Zifferblatts aufzunehmen.

16. Uhr gemäss Anspruch 15, **gekennzeichnet dadurch, dass** die Uhrwerkabdeckung (16) ein Rohr (160) umfasst, dass mit einem Kragen (161) ausgestattet ist, um so eine Aufnahme (162) zu schaffen, die geschaffen ist, um ein Teil der Öffnung (21) des Zifferblatts (20) aufzunehmen.

17. Uhr gemäss einem der vorhergehenden Ansprüche,
**gekennzeichnet dadurch, dass** es mindestens ein Federmittel (37) umfasst, die fähig sind, den entfernbaren Teil des Uhrgehäuses von dem Rest des Uhrgehäuses zu extrahieren, wenn die Befestigungsmittel betätigt werden, um so besagten entfernbaren Teil des Uhrengehäuses zu entfernen.

18. Uhr gemäss Anspruch 1, **gekennzeichnet dadurch, dass** der entfernbare Teil des Uhrengehäuses auf jeder seiner Extremitäten Festhaltemittel (370) umfasst.

19. Uhr gemäss einem der vorhergehenden Ansprüche,
**gekennzeichnet dadurch, dass** das Zifferblatt (20) an den entfernbaren Teil des Uhrengehäuses (30) durch permanente oder entfernbare Befestigungsmittel (31, 32) befestigt ist.

20. Uhr gemäss einem der vorhergehenden Ansprüche, **gekennzeichnet dadurch, dass** sie die Form einer Armbanduhr hat.
